# FASCICULE DE BREVET EUROPEEN

(11) **EP 0 689 642 B1**
(45) Date de publication et mention de la délivrance du brevet: **05.11.1997**
(21) Numéro de dépôt: 94911313.8
(22) Date de dépôt: 21.03.1994
(51) Int. Cl.: F02B 41/00, F02D 15/04

(54) **PERFECTIONNEMENTS APPORTES AUX MOTEURS A COMBUSTION INTERNE A QUATRE TEMPS, A RAPPORT VOLUMETRIQUE VARIABLE AUTORISANT DE HAUTS TAUX DE PRESSIONS DE SURALIMENTATION ET FONCTIONNANT PAR ALLUMAGE PAR COMPRESSION OU PAR ALLUMAGE COMMANDE**
VERBESSERTE VIERTAKTBRENNKRAFTMASCHINE MIT VARIABLEM VERDICHTUNGSVERHÄLTNIS
IMPROVEMENTS TO COMPRESSION OR SPARK IGNITION FOUR-STROKE INTERNAL COMBUSTION ENGINES HAVING A VARIABLE COMPRESSION RATIO ENABLING HIGH SUPERCHARGING PRESSURE LEVELS

(30) Priorité: 19.03.1993 LU 88235
(43) Date de publication de la demande: 03.01.1996
(73) Titulaire: VAN AVERMAETE, Gilbert Lucien Charles Henri Louis, L-3333 Hellange (LU)
(72) Inventeur: VAN AVERMAETE, Gilbert Lucien Charles Henri Louis, L-3333 Hellange (LU)
(86) Numéro de dépôt international: LU9400001
(87) Numéro de publication internationale: WO9421905

(56) Documents cités:
- EP-A- 0 026 592
- WO-A-89/03476
- WO-A-91/06751
- DE-A- 3 616 234
- FR-A- 2 184 776

## Description

La présente invention a pour but le concept d'un moteur à rapport volumétrique variable qui consiste à faire varier le volume de la chambre de combustion en fonction de la densité et de la température de l'air d'admission, de la vitesse de rotation et de la température du moteur, ce qui permet l'hypersuralimentation du moteur, à l'appui d'une simple ou double pression de suralimentation avec interrefroidissement .

Par le brevet WO 89/03476 on connaît le moteur à allumage par compression à rapport volumétrique variable qui représente à titre d'exemple, un mode de réalisation préféré de l'invention, relatif à un moteur à cycle à deux temps, à allumage par compression qui comporte un groupement axial de deux cylindres réunis côte à côte, avec une centralisation de deux vilebrequins dans le carter cylindre, prévu avec une chaîne cinématique où les deux vilebrequins sont à même vitesse de rotation, le moteur est à balayage en équicourant (l'admission des gaz frais et de l'échappement se fait aux extrémités opposées du plus grand des deux cylindres). Le moteur est également pourvu d'un coupleur permettant de synchroniser cycliquement les positionnements du piston de la préchambre de combustion en phase fin de compression afin de pouvoir varier le rapport volumétrique en fonction des différents régimes du moteur. Cependant, ces moyens précités ne permettent pas pour le moteur à deux temps de fonctionner dans de bonnes conditions, car dans le plus petit des deux cylindres, à chaque cycle d'échappement, les gaz brulés ne sont que partiellement évacués hors du cylindre, d'où une perte de rendement du fait que l'admission de l'air frais ne peut se faire en équicourant. Suivant une autre forme de l'invention, il est également précisé dans ce brevet que le moteur à quatre temps peut aussi être prévu avec une chaîne cinématique où le petit vilebrequin est à demi-vitesse du grand vilebrequin, ce qui a pour effet d'invalider le fonctionnement du moteur à quatre temps, suite à une désynchronisation du piston du petit cylindre par rapport aux phases du moteur, par exemple, le refoulement des gaz brulés du petit cylindre vers le grand cylindre en phase d'admission, et des gaz brulés aspirés par le petit cylindre en provenance du grand cylindre, en phase d'échappement.

La présente invention décrit une combinaison nouvelle d'un moteur à chambre de combustion à volume variable à quatre temps. Le moteur comprend une chaîne cinématique où les arbres des deux vilebrequins sont accouplés à même vitesse de rotation au moyen de la transmission à calage variable. La course de décalage angulaire entre les deux vilebrequins réalisée entre le début et la fin de course de la transmission à calage variable est agencée par un rapport approprié entre les deux cylindrées des deux cylindres groupés et entre le volume de ces derniers et l'espace mort, ce qui permet de moduler le rapport volumétrique du moteur sans désynchronisation du piston du petit cylindre par rapport aux phases du moteur.

Egalement par le brevet DE-A-3 616 234 on connaît un dispositif de variation de la position angulaire relative de deux arbres en liaison d'entraînement, en particulier d'un vilebrequin et d'un arbre à cames logés dans le carter d'une machine, la pièce maîtresse de ce dispositif est constituée par l'arbre à cames sur lequel est monté toutes les pièces mécaniques en mouvement de rotation, ainsi que l'une de ces pièces avec l'alternative de mouvements associés de translation et de rotation déterminant les décalages de liaisons d'entraînement entre l'arbre à cames et le vilebrequin. Les mouvements associés de la dite pièce de translation et de rotation sont effectués par un ensemble piston et cylindre hydraulique à double action séparé de l'arbre à cames. Il faut préciser que la force de résistance axiale engendrée par le déplacement du piston au changement de position angulaire du disposif est proportionnée par le couple résistant de l'arbre à cames (résistance due aux frottements des cames sur les tiges des soupapes), ce qui a pour effet de composer des efforts axiaux sur l'arbre à cames, ce dernier étant immobilisé axialement par le moyen d'un palier équipé d'un coussinet à butées. L'arbre à cames ne génère que des couples de résistances faibles de l'ordre de 1 à 3 % par rapport au couple du vilebrequin, il en découle des efforts axiaux faibles sur l'arbre à cames, ce qui permet du point de vue mécanique, d'utiliser un palier à butées de faible capacité de portage et par conséquent, à pouvoir disposer d'un palier à butées suffisamment réduit pour en faire usage sur l'arbre à cames. En ce qui concerne le démontage du dispositif de variation de la position angulaire hors du bloc moteur, celui-ci entraîne successivement le démontage d'une multitude de pièces mécaniques faisant partie de ce dispositif et supportées par l'arbre à cames, ce dernier comptant également comme pièce de ce dispositif.

La présente invention décrit également une combinaison nouvelle d'une transmission à calage variable appropriée à la régulation du moteur à chambre de combustion à volume variable à quatre temps. Cette combinaison nouvelle de la transmission à calage variable en liaison d'accouplement avec les deux arbres des deux vilebrequins du moteur a l'avantage de faire varier la position angulaire entre ces deux arbres sans le moindre effort axial sur ces derniers et ce, quel que soit l'effort de couple sur la transmission à calage variable. Suivant cette nouvelle disposition, la transmission à calage variable peut être enlevée du bloc moteur et désaccouplée des deux vilebrequins comme un ensemble mécanique interchangeable et remontable sur le bloc moteur. Des moyens sont également prévus sur cette transmission à calage variable pour disposer d'un réglage angulaire précis entre la liaison d'accouplement des deux vilebrequins et la transmission à calage variable.

Par définition, le principe de la suralimentation des moteurs à pistons est d'augmenter les masses d'air sans augmenter la cylindrée. Il en résulte pour les moteurs à taux de compression fixe une augmentation de la pression de combustion et une plus grande puissance volumétrique ( puissance par litre de cylindrée ). Cependant, quand la pression de suralimentation est augmentée, les contraintes d'efforts mécaniques et thermiques s'accroissent sur les organes du moteur. Cet inconvénient majeur provient du fait que le rapport volumétrique, engendré par la chambre de combustion et la course du piston, est non modifiable, ne pouvant s'adapter aux variations de pressions et températures de l'air d'admission et des vitesses et températures du moteur.

Dès lors, les motoristes respectent certaines règles de conception en déterminant, d'une part, une limite à l'amplitude des variations de pressions à l'admission, et d'autre part, en réalisant un rapport de compression moyen entre la pression d'aspiration atmosphérique et la pression de suralimentation. Comme la détermination du rapport de compression moyen est un compromis conciliant au mieux les différents régimes du moteur, le régime d'aspiration atmosphérique est situé à de trop basses pressions et températures, et le régime de pressions de suralimentation est situé à de trop hautes pressions et températures.

Selon l'invention, ce nouveau moteur comporte deux lignes d'arbres vilebrequins, l'une à manivelle à grande course, l'autre à manivelle à petite course. Les deux vilebrequins sont accouplés à même vitesse de rotation au moyen d'un train d'engrenages et d'une transmission à calage variable dont le pignon d'accouplement faisant partie du train d'engrenages se déplace angulairement par rapport à l'arbre vilebrequin à petite course, ce qui autorise un nombre infini de calages entre les deux vilebrequins sans nécessiter l'interruption de la transmission entre ces derniers.

Selon l'invention, la transmission à calage variable est conçue de telle manière qu'elle puisse être séparée du bloc moteur indépendamment de l'arbre du vilebrequin à petite course, ce qui a pour avantage de pouvoir procéder rapidement et avec facilité au remplacement des pièces défectueuses ou à un échange standard de cette dernière. Les cylindres, différenciés par leur cylindrée, sont disposés chacun au-dessus de l'une des deux lignes d'arbres vilebrequins. La manivelle du vilebrequin à petite course opérant avec la bielle du piston du plus petit cylindre, la manivelle du vilebrequin à grande course opérant avec la bielle du piston du plus grand cylindre. Les deux cylindres sont reliés un à un, d'une rangée à l'autre, par un évidement dans la culasse, de façon à former un groupe de deux cylindres communiquant entre eux afin de permettre aux gaz de passer de l'un à l'autre, indépendamment de la position du piston de chacun des cylindres.

Selon l'invention, en version à allumage par compression, le moteur comprend au moins un injecteur de carburant dans l'espace mort, l'injection du carburant est effectuée en prise à demi-vitesse avec le vilebrequin à grande course.

Selon l'invention, en version à allumage commandé, le moteur comprend au moins une bougie d'allumage dans l'espace mort, l'allumage est effectué par des moyens connus en synchronisme à demi-vitesse avec le vilebrequin à grande course.

Conformément à la présente invention, la distribution est assurée au moins par un arbre à cames en prise à demi-vitesse avec le vilebrequin à grande course, mettant en communication périodique le groupe des deux cylindres avec les conduites d'admission et d'échappement au moyen des soupapes d'admission et d'échappement à des moments précis du cycle à quatre temps. La phase de détente est effectuée simultanément sur chaque piston des deux cylindres groupés faisant coopérer les deux vilebrequins à l'effort moteur. Le vilebrequin à grande course est mis en liaison directe avec les organes de transmission externes du moteur, de telle sorte que la transmission à calage variable ne transmette que le couple moteur du vilebrequin à petite course sur le vilebrequin à grande course, l'effort moteur sur la transmission à calage variable est donc tributaire de la plus petite cylindrée des deux cylindres groupés.

Les différents décalages angulaires de la transmission à calage variable entre les deux vilebrequins ont pour effet de modifier, en phase fin de compression ( point mort haut du piston de la plus grande cylindrée), un espace additionnel engendré dans la plus petite cylindrée. Cet espace additionnel étant défini avec l'espace mort, de façon à modifier le rapport volumétrique du moteur dans le sens maximal en début de course de la transmission à calage variable, et dans le sens minimal en fin de course de la transmission à calage variable.

Suivant la présente invention, un amplificateur de force hydraulique dont le vérin asservi agit sur la transmission à calage variable, modifie le volume additionnel de la petite cylindrée proportionnellement à la pression de suralimentation, de manière à maintenir le moteur dans des conditions de fonctionnement optimales avec le minimum de pollution.

Egalement suivant l'invention, un programme préétabli sur un moteur de présérie permet d'éliminer les contraintes excessives des pressions et des températures. Chaque régime du moteur est mémorisé dans une échelle de progression par points, de façon à englober toutes les capacités du moteur. Chaque point de mémorisation est une combinaison formée par les mesures de quatre capteurs : la pression de l'air d'admission. la température de l'air d'admission, la vitesse du moteur et la température du moteur. Chaque combinaison est enregistrée simultanément avec la position du vérin de commande de la transmission à calage variable. Ce programme permet le pilotage automatique du moteur de série identique à celui du moteur réalisé au banc d'essai. Les spécifications du carburant doivent également être identiques pour reproduire exactement les mêmes conditions de fonctionnement sur le moteur de série, grâce à une surveillance à haute fréquence des mesures des quatre capteurs.

L'invention sera décrite plus en détail à l'aide de la description qui suit et au regard de dessins annexés à titre d'exemple nullement limitatif et sur lesquels :
- la figure 1 est une vue en coupe longitudinale partielle d'un moteur à quatre temps, à chambre de combustion à volume variable avec un rapport de 5 entre les deux cylindres groupés, représenté en position de début de course de la transmission à calage variable en phase fin de compression. On peut voir les cannelures hélicoïdales appariées entre les premier et troisième éléments concentriques qui sont à hélices circulaires contraires de celles des cannelures hélicoïdales appariées entre les deuxième et troisième éléments concentriques ;
- la figure 2 représente une vue en éclaté du moteur de la figure 1 montrant la transmission à calage variable démontée des deux vilebrequins ;
- la figure 3 représente le moteur de la figure 1, suivant une variante de l'invention, montrant en détail les cannelures droites appariées entre les premier et troisième éléments concentriques et les cannelures hélicoïdales appariées entre les deuxième et troisième éléments concentriques :
- la figure 4 est une vue schématique en coupe transversale d'un moteur à quatre temps suivant l'invention. à chambre de combustion à volume variable avec un rapport de 5 entre les cylindres groupés, représenté en position de fin de compression en début de course de la transmission à calage variable avec 36° d'avance angulaire de la manivelle du vilebrequin à petite course par rapport à la manivelle du vilebrequin à grande course ;
- la figure 5 est une vue schématique en coupe transversale du même moteur que celui de la figure 4, représenté en position de fin de compression en fin de course de la transmission à calage variable avec 69° d'avance angulaire de la manivelle du vilebrequin à petite course par rapport à la manivelle du vilebrequin à grande course :
- la figure 6 est une vue en plan du fond de culasse des deux cylindres groupés du même moteur que celui représenté aux figures 4 et 5:
- la figure 7 est une vue schématique en coupe transversale d'un moteur à quatre temps suivant l'invention , à chambre de combustion à volume variable avec un rapport de 2.5 entre les deux cylindres groupés, représenté en position de fin de compression en début de course de la transmission à calage variable avec 30° d'avance angulaire de la manivelle du vilebrequin à petite course par rapport à la manivelle du vilebrequin à grande course ;
- la figure 8 est une vue schématique en coupe transversale du même moteur que celui de la figure 7, représenté en position de fin de compression en fin de course de la transmission à calage variable avec 70° d'avance angulaire de la manivelle du vilebrequin à petite course par rapport à la manivelle du vilebrequin à grande course ;
- la figure 9 est une vue en plan du fond de culasse des deux cylindres groupés du même moteur que celui représenté aux figures 7 et 8 ;
- la figure 10 représente les diagrammes superposés d'un moteur à rapport volumétrique de 5 entre les deux cylindrées des deux cylindres groupés, montrant les rapports volumétriques par degré de rotation angulaire du vilebrequin à grande course (5) dans les phases de compression et de détente sans allumage. en début ou en fin de course de la transmission à calage variable avec le rendement volumétrique correspondant.
- la figure 11 représente les diagrammes superposés d'un moteur à rapport volumétrique de 2,5 entre les deux cylindrées des deux cylindres groupés. montrant les rapports volumétriques par degré de rotation angulaire du vilebrequin à grande course (5) dans les phases de compression et de détente sans allumage, en début ou en fin de course de la transmission à calage variable avec le rendement volumétrique correspondant.

En se référant aux figures de 1 à 9, le bloc carter cylindre (1) comprend deux vilebrequins (4 et 5) disposés parallèlement, l'un à manivelle à grande course (4), l'autre à manivelle à petite course (5), les deux cylindres (2 et 3) munis de pistons respectivement (6 et 8) et de bielles respectivement (7 et 9) sont disposés chacun au-dessus des deux lignes d'arbres vilebrequins (4 et 5). La manivelle du vilebrequin à petite course (5) opérant avec la bielle (9) du piston (8) du plus petit cylindre (3), la manivelle du vilebrequin à grande course (4) opérant avec la bielle (7) du piston (6) du plus grand cylindre (2). Les deux cylindres (2 et 3) sont reliés un à un, d'une rangée à l'autre, par un évidement dans la culasse (10), de façon à former un groupe de deux cylindres (2 et 3) communiquant entre eux.

En version à allumage par compression, le moteur comprend au moins un injecteur de carburant (non représenté) dans l'espace mort. L'injection du carburant est effectuée par des moyens connus (non représentés) en prise à demi-vitesse avec le vilebrequin à manivelle à grande course (4).

En version à allumage commandé, le moteur comprend au moins une bougie d'allumage (non représenté) dans l'espace mort. L'allumage est effectué par des moyens connus (non représentés) en synchronisme à demi-vitesse avec le vilebrequin à grande course (4).

La distribution est assurée au moins par un arbre à cames (non représenté) en prise à demi-vitesse avec le vilebrequin à grande course (4). La partie de la culasse (10) surplombant le plus grand cylindre (2) comprend les soupapes d'admission et d'échappement respectivement (13 et 14), mettant en communication périodique le groupe des deux cylindres (2 et 3) avec les conduites d'admission et d'échappement respectivement (11 et 12) à des moments précis du cycle à quatre temps.

Pour les moteurs à très grande cylindrée, un deuxième arbre à cames (non représenté) en prise à demi-vitesse avec le vilebrequin à grande course (4) peut être prévu dans la partie de la culasse (10) surplombant le plus petit cylindre (3), de façon à assurer de secondes ouverture et fermeture périodiques de l'admission et de l'échappement au même moment que l'ouverture et la fermeture du cycle à quatre temps réalisées dans le plus grand cylindre (2). Le rapport entre les cylindrées des deux cylindres groupés ( 2 et 3) se situe au moins entre 2,5 et 5 permettant d'adapter le moteur à des taux de pressions de suralimentation de 1 à 7.

La transmission à calage variable est formée de trois éléments concentriques superposés: le premier élément est constitué par l'arbre de transmission (17) situé dans la partie interne, le deuxième élément est constitué par le manchon (28) de l'engrenage (20) situé dans la partie externe et le troisième élément est constitué par le tube coulissant (32) situé dans la partie intermédiaire entre les deux autres éléments précités. Le dit manchon (28) est maintenu dans un palier applique (15) au moyen d'un roulement à contact oblique (16) à deux rangées approprié entre le palier applique (15) et le manchon (28). Le dit palier applique (15) est fixé au bloc moteur (1) de manière que la transmission à calage variable puisse constituer un ensemble séparé de l'arbre (18) du vilebrequin à petite course (5). A cet effet, la transmission à calage variable et le vilebrequin à petite course (5) sont réalisés chacun avec leur arbre respectif (17 et 18). Les extrémités jointives entre l'arbre (17) de la transmission à calage variable et l'arbre (18) du vilebrequin à petite course (5) sont façonnées avec des cannelures droites mâles et femelles correspondantes permettant leur accouplement dans le bloc moteur (1) par glissement axial au moment de l'application du palier applique (15) dans un orifice prévu dans le bloc moteur (1). Le palier applique (15) est axé sur l'arbre (18) du vilebrequin à petite course (5), de manière à permettre l'autocentrage de l'arbre (17) sur ledit arbre (18), ce dernier servant également de palier libre à l'arbre (17) lors de l'application du palier applique (15) sur le bloc moteur (1) ; ce moyen permettant le démontage de la transmission à calage variable hors du bloc moteur (1) sans devoir procéder au démontage du vilebrequin à petite course (5).

L'arbre de transmission (17) et le manchon (28) sont avantageusement maintenus concentriquement et axialement l'un par rapport à l'autre au moyen d'un palier (22) solidaire de l'arbre (17). Le palier (22) est doté d'un roulement (23) à butée axiale et radiale permettant la rotation libre de l'arbre (17) indépendamment du manchon (28). Le palier (22) fait partie intégrante de l'arbre (17) à l'endroit où se limitent les cannelures droites des extrémités jointives d'accouplement entre l'arbre (17) et l'arbre (18) du vilebrequin à petite course (5). Le palier (22) et le manchon (28) sont situés à l'intérieur du bloc moteur (1). Le palier (22) est réalisé sous la forme d'un disque faisant également office de volant, la périphérie de ce volant est régulièrement transpercée d'orifices (24) permettant le boulonnage d'une bague (25) située sur la face du côté opposé au côté où se limitent les cannelures droites. L'application de la bague (25) sur le volant du palier (22) est mise à profit pour former un logement permettant la fixation de la bague extérieure (26) du roulement (23) à efforts axial et radial, tandis que la bague intérieure (27) du roulement (23) est fixée sur le manchon (28) contre une entretoise (29) en forme de bague entourant le manchon (28), l'entretoise (29) est destinée à rattraper l'espace de séparation entre la bague intérieure (27) du roulement (23) et la bague intérieure du roulement à contact oblique (16), cette dernière étant maintenue axialement contre un épaulement prévu sur le manchon (28) par la fixation de toutes les pièces précitées au moyen d'un seul écrou (30) sur le manchon (28).

L'engrenage (20) du manchon (28) est situé à l'extérieur du bloc moteur (1) accouplé à même vitesse de rotation avec le vilebrequin à grande course (4) au moyen d'un engrenage (19) solidaire à ce dernier et d'un engrenage intermédiaire (21) entre les deux engrenages précités (19 et 20).

L'arbre de transmission (17) comprend du côté du palier (22) faisant face au palier applique (15), des cannelures hélicoïdales (31) sur lesquelles vient s'emmancher le tube coulissant (32). Ce tube coulissant (32) comporte sur sa périphérie interne des cannelures (33) appariées aux cannelures hélicoïdales (31), de manière que le tube coulissant (32) puisse coulisser hélicoïdalement sur l'arbre de transmission (17) et permettre le décalage angulaire entre les dits premier et troisième éléments.

Le tube coulissant (32) comporte également sur sa périphérie externe des cannelures hélicoïdales (34) dont l'hélice est à sens contraire de celle des cannelures (33) réalisées à l'intérieur du tube coulissant (32). Le manchon (28) comporte sur sa périphérie interne des cannelures hélicoïdales (35) appariées aux cannelures hélicoïdales externes (34) du tube coulissant (32), de manière que ce dernier puisse coulisser hélicoïdalement dans le manchon (28) et permettre le décalage angulaire entre les dits deuxième et troisième élements en même temps que le coulissement hélicoïdal entre les permier et troisième éléments précités, le manchon (28) redevient solidaire en rotation avec l'arbre (17) lorsque le tube coulissant (32) n'est pas en translation axiale.

La longueur du tube coulissant (32) est établie à l'intérieur du manchon (28) lorsque l'extrémité du dit tube coulissant (32) se situe à la limite d'arrêt définie par l'obstruction du palier (22), l'autre extrémité du tube coulissant (32) est dégagée à l'extérieur du manchon (28) au travers de l'engrenage (20) hors du bloc moteur (1) pour permettre, par des moyens appropriés, la fixation de la bague intérieure du roulement (36) à deux rangées à contact oblique. La dite bague intérieure du roulement (36) est rendue solidaire avec le mouvement de rotation du tube coulissant (32), tandis que la bague extérieure du roulement (36), sans mouvement de rotation, est solidarisée avec la pièce d'attache (37).

Une mémoire de décision du programme des taux de compression agissant par un système de commande hydraulique permet le déplacement de la pièce d'attache (37) et du tube coulissant (32) pour modifier le calage entre les deux vilebrequins (4 et 5).

Le début de course de la transmission à calage variable est agencé de telle sorte que le tube coulissant (32) soit à la position de butée de sortie (non représentée) du manchon (28) (faible couple) qui correspond au minimum d'avance angulaire de la manivelle du vilebrequin à petite course (5) par rapport à la manivelle du vilebrequin à grande course (4).

La fin de course de la transmission à calage variable est agencée de telle sorte que le tube coulissant (32) soit à la position de butée de rentrée (non représentée) du manchon (28) (fort couple) correspondant au maximum d'avance angulaire de la manivelle du vilebrequin à petite course (5) par rapport à la manivelle du vilebrequin à grande course (4).

Suivant l'invention, pour préciser et faciliter le calage des deux vilebrequins (4 et 5) entre la transmission à calage variable, les dents de l'engrenage (20) sont en nombre pair, lorsque les cannelures appariées (34 et 35) respectivement du tube coulissant (32) et du manchon (28), les cannelures appariées (31 et 33) respectivement de l'arbre (17) et du tube coulissant (32), ainsi que les cannelures jointives entre les deux arbres (17 et 18) sont chacune en nombre impair et vice versa.

Suivant une variante de l'invention, l'arbre (17) de la transmission à calage variable comprend, du côté du palier (22) faisant face au palier applique (15), des cannelures droites (38) en substitution des cannelures helicoïdales (31) sur lesquelles vient s'emmancher le tube coulissant (32), lequel comporte sur sa périphérie interne des cannelures droites (39) en substitution des cannelures hélicoïdales (33), les cannelures droites (39) étant appariées avec les cannelures droites (38) de l'arbre (17) .

Selon l'invention, les rapports volumétriques minimal et maximal sélectionnés pour le type de moteur à concevoir sont réalisés en fonction des dimensions des différents éléments du moteur, à savoir d'une part, le rapport entre la cylindrée des deux cylindres groupés (2et 3) et d'autre part, le rapport formé par le volume total des deux cylindrées de ces cylindres (2,3) avec le volume formé par l'espace mort (40), ces derniers rapports sont agencés de telle manière, que l'avance angulaire maximale de la manivelle du vilebrequin à petite course (5) par rapport à la manivelle du vilebrequin à grande course (4), définie par la position de fin de course de la transmission à calage variable, fasse correspondre, en phase fin de compression ( point mort haut du piston 6 ), le positionnement du piston (8) en rapport avec l'espace additionnel nécessaire à l'espace mort (40) pour définir le dit rapport volumétrique minimal du moteur avec un angle d'au moins 90° entre la bielle (9) et la manivelle du vilebrequin à petite course (5).

Les dispositions du réglage angulaire précitées entre les deux vilebrequins dans la position de fin de course de la transmission à calage variable, en relation avec les dimensions appropriées entre les différents éléments du moteur, permettent à ce dernier de fonctionner:
- en phase de détente, avec les gaz de combustion sur le piston (8) associés au moins à partir du couple maximun instantané sur la manivelle du vilebrequin à petite course (5) ;
- en phase de détente, en limitant la remontée du piston (8) antérieurement à l'ouverture de la soupape d'échappement (14) source de contre-pressions des gaz de combustion sur le dit piston (8);
- en phase fin d'admission, en limitant la remontée du piston (8) source de diminution du volume de remplissage dans le cylindre (3).

Ces fonctionnements ont pour avantage d'assurer le maintien du rendement optimal du moteur au régime de la pleine charge.

Le rapport volumétrique maximal sélectionné est réalisé sur la même base de données que les valeurs dimensionnelles définies pour le rapport volumétrique minimal, de telle manière, que l'avance angulaire minimale de la manivelle du vilebrequin à petite course (5) par rapport à la manivelle du vilebrequin à grande course (4), définie par la position de début de course de la transmission à calage variable, fasse correspondre en phase fin de compression (point mort haut du piston 6), le positionnement au piston (8) avec l'espace additionnel nécessaire à l'espace mort (40) pour définir le rapport volumétrique maximal du moteur avec la bielle (9) de la manivelle du vilebrequin à petite course (5) écartée de son point mort haut, de manière que la dite bielle (9) forme un angle avec la manivelle du vilebrequin à petite course (5).

Les dispositions du réglage angulaire précitées entre les deux vilebrequins dans la position de début de course de la transmission à calage variable en relation avec les dimensions appropriées entre les différents éléments du moteur permettent à ce dernier de fonctionner :
- en phase fin de compression, en assurant un mouvement de translation plus important sur le piston (8) par degré unitaire de décalage angulaire entre les manivelles des deux vilebrequins (4 et 5).

Ce fonctionnement a pour avantage d'accélérer le processus de modifications du rapport volumétrique du moteur à faible charge.

Nature des symboles adoptés
*P* = rapport volumétrique.
*V1* = cylindrée du plus grand des deux cylindres groupés.
*V2* = cylindrée du plus petit des deux cylindres groupés.
$\frac{\text{V1}}{\text{V2}}$ = rapport volumétrique entre les deux cylindrées des deux cylindres groupés.
α = avance angulaire de la manivelle du vilebrebrequin à petite course.
ve = volume de l'espace mort des deux cylindres groupés nécessaire pour le transfert des gaz sans laminage excessif.
(α min*imum)* = avance angulaire de la manivelle du vilebrequin à petite course. en début de course de la transmission à calage variable.
(α max*imum)* = avance angulaire de la manivelle du vilebrequin à petite course. en fin de course de la transmission à calage variable.
*V a (α* min*imum)* = volume additionnel s'ajoutant au volume de l'espace mort. en début de course de la transmission à calage variable, défini par l'angle minimum de l'avance angulaire de la manivelle du vilebrequin à petite course lorsque la manivelle du vilebrequin à grande course se situe au point mort haut, en phase fin compression.
*V a (α* max*imum)* = volume additionnel s'ajoutant au volume de l'espace mort. en fin de course de la transmission à calage variable. défini par l'angle maximum de l'avance angulaire de la manivelle du vilebrequin à petite course lorsque la manivelle du vilebrequin à grande course se situe au point mort haut, en phase fin de compression.
*Vr (α* min*imum)* = volume de refoulement d'air en début de course de la transmission à calage variable. défini par l'angle minimum de l'avance angulaire de la manivelle du vilebrequin à petite course lorsque la manivelle du vilebrequin à grande course se situe au point mort bas. en phase fin d'admission.
*Vr (*α max*imum)* = volume de refoulement d'air en fin de course de la transmission à calage variable. défini par l'angle maximum de l'avance angulaire de la manivelle du vilebrequin à petite course lorsque la manivelle du vilebrequin à grande course se situe au point mort bas. en phase fin d'admission.

Caractéristiques et formules des rapports volumétriques du moteur à chambre de combustion à volume variable.$\text{(V1 + V2)} \text{x nomb. de grp. de 2 cyl. = cylindrée du moteur.}$$\text{V1 +} \text{[} \text{V2 - Vr (α)} \text{] x nomb. de grp. de 2 cyl. = cylindrée du moteur définie par le calage de la transmission à calage variable.}$$\frac{\text{V1+} \text{[} \text{V2-Vr(α)} \text{]} \text{+ve}}{\text{ve+Va(α)}} \text{= P. théorique}$ caractéristique volumétrique théorique du moteur avec définition des rapports volumétriques agencés par le calage de la transmission à calage variable.$\frac{\text{V1+} \text{[} \text{V2-Vr(α} \text{min} \text{imum)} \text{]} \text{+ve}}{\text{ve+Va(α} \text{min} \text{imum)}} \text{= P max} \text{imum}$ définition du rapport volumétrique maximum en début de course de la transmission à calage variable. En pratique, on peut considérer que *Vr (α* min*imum)* ne doit pas se déduire de V2 car trop négligeable.$\frac{\text{V1+} \text{[} \text{V2-Vr(α} \text{max} \text{imum)} \text{]} \text{+ve}}{\text{ve+Va (α} \text{max} \text{imum)}} \text{=} \text{P} \text{min} \text{imum}$

Définition du rapport volumétrique minimun en fin de course de la transmission à calage variable. En pratique, on peut considérer que *Vr (α* max*imum)* ne doit pas se déduire de V2 car la masse admise en V1 et V2 est tributaire de l'étalonnage mémorisé à la pression de suralimentation maximale.

On peut admettre une formule simplifiée du rapport volumétrique suivant que *Va*(α)se situe à n'importe quelle position angulaire entre le début et la fin de course de la transmission à calage variable soit:$\frac{\text{V1+V2+ve}}{\text{ve+Va(α)}} \text{= P}$

Conformément à l'invention, le rapport volumétrique minimal sélectionné peut être réalisé entre deux limites de fin de course de la transmission à calage variable. La première limite est réalisée avec une avance angulaire maximale de la manivelle du vilebrequin à petite course (5) par rapport à la manivelle du vilebrequin à grande course (4) de façon à déterminer en fin de compression ( point mort haut du piston 6) le positionnement du piston (8) en rapport avec l'espace additionnel nécessaire à l'espace mort (10) pour définir le dit rapport volumétrique minimal avec un angle d'au moins 90° entre la bielle et la manivelle du vilebrequin à petite course (5) , la deuxième limite est réalisée avec une moindre avance angulaire de la manivelle du vilebrequin à petite course (5) par rapport à la manivelle du vilebrequin à grande course (4) et ce proportionnellement à la diminution du rapport entre les deux cylindrées des deux cylindres (2 et 3) jusqu'à la limite de tolérance engendrée par l'espace de travail des deux vilebrequins (4 et 5) défini par les positions parallèles et rapprochées des deux cylindres groupés (2 et 3) suivant la formule du rapport volumétrique minimal ci-après.$\frac{\text{V1+} \text{[} \text{V2-Vr(α} \text{max} \text{imum)} \text{]} \text{+ve}}{\text{ve+Va(α} \text{max} \text{imum)}} \text{=} \text{P} \text{min} \text{imum}$

On peut calculer un plus grand rapport volumétrique entre les deux cylindrées des deux cylindres groupés afin de diminuer les contraintes d'efforts sur la transmission à calage variable sur les moteurs à plus petite cylindrée, à l'inverse on peut calculer un plus petit rapport volumétrique entre les deux cylindrées des deux cylindres groupés (2 et 3) afin d'augmenter la vitesse des moteurs à plus grande cylindrée.

En pratique. on peut considérer que *Vr* (α max*imum*) ne doit pas se déduire de V2, car la masse admise en V1 et V2 est tributaire de l'étalonnage mémorisé entre le rappon volumétrique et la pression de suralimentation.

Le rapport volumétrique maximal sélectionné est réalisé sur la base des données des valeurs dimensionnelles définies pour le rapport volumétrique minimal, de telle manière qu'en début de course de la transmission à calage variable, l'avance angulaire minimale de la manivelle du vilebrequin à petite course (5) par rapport à la manivelle du vilebrequin à grande course (4) détermine, en fin de compression (point mort haut du piston 6), le positionnement du piston (8) en rapport avec l'espace additionnel nécessaire à l'espace mort (1O) pour définir un rapport volumétrique maximal avec la bielle (9) de la manivelle du vilebrequin à petite course (5) écartée de son point mort haut, afin que la dite bielle (9) forme un angle avec la manivelle du vilebrequin à petite course (5). On peut donc définir le rapport volumétrique maximal suivant la formule :$\frac{\text{V1+[V2-Vr (α} \text{min} \text{imum)} \text{]} \text{+ve}}{\text{ve+Va (α} \text{min} \text{imum)}} \text{=} \text{P} \text{max} \text{imum}$

En pratique, on peut considérer que *V*_{*r*} (α min*imum)* ne doit pas se déduire de V2, car la masse d'air admise en V1 et V2 est tributaire de l'étalonnage mémorisé entre le rapport volumétrique et la dépression atmosphérique dans la pipe d'admission.

Les diagrammes des figures 10 et 11 sont établis à partir de la formule ci-après:
- a =: point mort haut du petit cylindre
- b =: sommet du petit piston
- s =: surface du petit piston
- l =: longueur de la petite bielle
- r =: longueur du petit vilebrequin

- A =: point mort haut du grand cylindre
- B =: sommet du grand piston
- S =: surface du grand piston
- L =: longueur de la grande bielle
- R =: longueur du grand vilebrequin

- Vm =: volume mort
- α =: rotation angulaire (0° au point mort haut) (sens anti-trigonométrique)
- ϕ =: avance angulaire du petit vilebrequin par rapport au grand vilebrequin

Exemple pour rendre le moteur fonctionnel et performant suivant l'une des nombreuses applications.

La formule ci-dessus enregistrée dans une feuille de calcul de l'ordinateur permet de gérer et de sélectionner les valeurs dimensionnelles entre les différents éléments du moteur, c'est à dire, les rapports volumétriques entre les deux cylindrées des deux cylindres groupés (2,3) et le rapport formé par le volume total des deux cylindrées de ces cylindres (2,3) avec le volume formé par l'espace mort (40), le calcul est établi de manière que les spécifications qui ont été prévues pour les rapports volumétriques maxima et minima du moteur puissent coïncider avec les degrés correspondants des avances angulaires minima et maxima de la manivelle du vilebrequin à petite course par rapport à la manivelle du vilebrequin à grande course respectivement du début et de fin de course de la transmission à calage variable. Les graphiques des figures 10 et 11 montrent des exemples de courbes de variations du rapport volumétrique et du rendement volumétrique des deux cylindres groupés (2,3) sur 360° degrés de rotation angulaire de la manivelle du vilebrequin à grande course (4).

Suivant un mode particulier de réalisation de l'invention, en version de groupe électrogène à haute capacité mais non exclusivement, les deux vilebrequins (4 et 5) sont reliés chacun mécaniquement à une génératrice, les circuits électriques des deux génératrices sont reliés en parallèles. La capacité de chacune des deux génératrices se définie en fonction de la puissance de leur vilebrequin respectif en régime de croisière du moteur, de ce fait, la transmission à calage variable et les accouplements correspondants entre les deux vilebrequins (4 et 5 ) sont limités à des efforts de compensation de couples.

Avantages pour le moteur à quatre temps à allumage par compression.
- augmentation du rendement volumétrique;
- augmentation de la puissance massique ;
- diminution des pertes par frottements mécaniques;
- adaptation du moteur à l'indice de cétane;
- définition avec précision d'une température de fin de compression idéale pour l'autoinflammation du carburant dans toutes les circonstances envisageables ( du démarrage à froid jusqu'aux hautes pressions de suralimentation);
- meilleures performances du moteur en altitude;
- minimisation des rejets d'oxyde d'azote et d'hydrocarbures imbrûlés.

Avantages pour le moteur à quatre temps à allumage commandé.
- augmentation du rendement volumétriques ;
- augmentation de la puissance massique ;
- diminution des pertes par frottements mécaniques et par pompages ;
- augmentation du rendement du moteur en charges partielles, du fait de l'augmentation du
- taux de compression proportionnellement à la dépression dans la pipe d'admission. ( fermeture du papillon du gaz )
- adaptation du moteur à l'indice d'octane ;
- meilleures performances du moteur en altitude ;
- meilleure homogénéité du mélange ;
- minimisation des rejets de monoxyde de carbone, d'oxydes d'azote et d'hydrocarbures imbrûlés.
Avantages et conditions d'utilisation du moteur à quatre temps à allumage par compression à haut taux de pression de suralimentation sur les véhicules tracteurs routiers.

La réduction de la cylindrée de chaque cylindre du moteur suivant le critère de la vitesse moyenne des pistons, permet une augmentation du régime moteur et une diminution cohérente des basses fréquences. Il sera prévu une plus grande démultiplication sur l'ensemble boîte de vitesses - arbre de transmission jusqu'à la deuxième réduction du pont moteur. Comme le frottement mécanique est proportionnel à la cylindrée et peu sensible à la charge, le rendement s'en trouve amélioré. Le frein moteur pourra être maintenu en envisageant une augmentation de la puissance du moteur à l'appui d'un limiteur de vitesse sur le véhicule.

## Revendications

1. Moteur à combustion interne à quatre temps comprenant une phase d'aspiration, une phase de compression, une phase de détente et une phase d'échappement, ce moteur comprenant :
- des pistons (6,8) animés d'un mouvement alternatif, fonctionnant par auto-inflammation ou par allumage commandé ;
- deux lignes d'arbres vilebrequins, une première (4) présentant une manivelle à grande course, tandis que la seconde (5) présente une manivelle avec une course inférieure à la course de la manivelle de la première ligne d'arbre vilebrequin, lesdits arbres vilebrequins (4,5) étant accouplés à même vitesse de rotation au moyen d'un train d'engrenages (19,20,21) et d'une transmission à calage variable ;
- un ensemble de cylindres (2,3) disposés chacun au dessus d'une des lignes d'arbres vilebrequins (4,5), cet ensemble comprenant des petits cylindres (3) présentant une cylindrée inférieure à celle de grands cylindres (2), chaque grand cylindre communiquant avec un petit cylindre (3) via un espace mort (40) de manière à former un groupe de deux cylindres (3,4) communiquant entre eux de manière à permettre aux gaz de passer d'un cylindre à l'autre indépendamment de la position des pistons (6,8) se déplaçant dans lesdits cylindres (2,3), chaque piston étant associé à une bielle (9) opérant avec une manivelle d'un vilebrequin, la manivelle de la seconde ligne d'arbre vilebrequin (5) opérant la bielle (9) du piston (8) se déplaçant dans le petit cylindre (3), tandis que la manivelle de la première ligne d'arbre vilebrequin (4) opère la bielle (7) du piston (6) se déplaçant dans le grand cylindre (2) ;
- un arbre à cames en prise à demi-vitesse avec la première ligne d'arbre vilebrequin (4) pour assurer la communication périodique des groupes de deux cylindres (2,3) avec des conduites d'admission (11) et d'échappement (12) au moyen de soupapes d'admission (13) et d'échappement (14) à des moments prédéterminés du cycle à quatre temps,
la transmission à calage variable comportant un mécanisme de commande pour faire varier angulairement le calage de la manivelle de la seconde ligne d'arbre vilebrequin (5) par rapport à la manivelle de la première ligne d'arbre vilebrequin (4), au moyen d'un amplificateur de force hydraulique comportant un vérin asservi agissant sur la transmission, ladite transmission permettant de modifier en phase fin de compression du piston (6) du grand cylindre (2) le rapport volumétrique du moteur entre un rapport volumétrique minimal et un rapport volumétrique maximal, lesdits rapports volumétriques minimal et maximal étant fonction
a) du rapport entre la cylindrée du grand cylindre (2) et la cylindrée du petit cylindre (3), et
b) du rapport entre, d'une part, le volume total du petit cylindre et du grand cylindre et, d'autre part, le volume de l'espace mort (40) et d'un volume additionnel créé dans le petit cylindre (3) en phase fin de compression du piston (6) du grand cylindre (2), la transmission à calage variable règlant l'avance angulaire de la manivelle de la seconde ligne d'arbre vilebrequin (5) par rapport à la manivelle de la première ligne d'arbre vilebrequin (4) pour obtenir lesdits rapports volumétriques, ladite avance angulaire variant entre une avance angulaire maximale telle qu'au moins un angle de 90° soit formé entre la bielle (9) du piston (8) du petit cylindre (3) et la manivelle de la seconde ligne d'arbre vilebrequin (5) en phase fin de compression du piston (6) du grand cylindre (2) pour définir le rapport volumétrique minimal, et une avance angulaire minimale telle que l'angle de l'avance angulaire correspond en phase fin de compression du piston (6) du grand cylindre (2) au positionnement du piston (8) dans le petit cylindre pour créer le volume additionnel requis pour obtenir le rapport volumétrique maximal, la manivelle de la seconde ligne d'arbre vilebrequin (5) formant un angle avec la bielle (9) du piston (8) du petit cylindre (3).

2. Moteur suivant la revendication 1, pour lequel la manivelle de la première ligne d'arbre vilebrequin (4) passe par un point mort haut et par un point mort bas lors de sa rotation, caractérisé en ce que
l'ensemble de cylindres groupés (2,3) présentant des positions parallèles et rapprochées et les deux lignes d'arbre à vilebrequin (4,5) sont agencés pour définir un espace de travail minimum des deux lignes d'arbre à vilebrequin de telle sorte que soit obtenu un rapport des cylindrées de deux cylindres groupés (2,3) minimal,
et en ce que
la transmission à calage variable présente une course de déplacement s'étendant entre un début de course et une fin de course, le rapport volumétrique minimal de deux cylindres groupés (2,3) étant obtenu en fin de course de la transmission à calage variable, ce rapport volumétrique étant calculé par la formule suivante :$\frac{\text{V1+} \text{[} \text{V2-Vr(α} \text{max} \text{imum)} \text{]} \text{+ve}}{\text{ve+Va (α} \text{max} \text{imum)}} \text{=} \text{P} \text{min} \text{imum}$ dans laquelle
V1 : cylindrée du grand cylindre (2) de deux cylindres groupés (2,3)
V2 : cylindrée du petit cylindre (3) des deux cylindres groupés (2,3)
ve : volume de l'espace mort (40) des deux cylindres groupés (2,3) permettant le transfert de gaz entre les cylindres (2,3) sans laminage excessif
α maximum : avance angulaire de la manivelle de la seconde ligne d'arbre vilebrequin (5), en fin de course de la transmission à calage variable
Vr(α maximum) : volume de refoulement d'air en fin de course de la transmission à calage variable, défini par l'avance angulaire de la manivelle de la seconde ligne d'arbre vilebrequin (5) lorsque la manivelle de la ligne d'arbre vilebrequin (4) se situe au point mort bas, en phase fin d'admission
Va (α maximum) : volume additionnel s'ajoutant au volume de l'espace mort (40) en fin de course de la transmission à calage variable, défini par l'avance angulaire de la manivelle de la seconde ligne d'arbre vilebrequin (5) lorsque la manivelle de la première ligne d'arbre vilebrequin (4) se situe au point mort haut, en phase fin de compression.

3. Moteur suivant la revendication 1 ou 2, caractérisé en ce que la transmission à calage variable comprend trois éléments concentriques superposés, à savoir un élément interne constitué par un arbre de transmission (17), un élément externe constitué par un manchon (28) portant un engrenage (20) pour l'accouplement des deux lignes d'arbres vilebrequins (4,5), et un élément intermédiaire situé entre lesdits éléments interne et externe et constitué d'un tube coulissant (32) par rapport auxdits éléments interne et externe, le manchon (28) étant maintenu dans un palier applique (15) au moyen d'un roulement à contact oblique (16) à deux rangées,
en ce que la seconde ligne d'arbre vilebrequin (5) présente un arbre (18) dont une extrémité est jointive à une extrémité de l'arbre de transmission (17), lesdites extrémités présentant des cannelures droites mâles et femelles correspondantes pour permettre leur accouplement et l'autocentrage des trois éléments par rapport à l'arbre (18) de la seconde ligne d'arbre vilebrequin (5) lors de la fixation du palier applique (15) sur un orifice du bloc moteur et pour permettre le démontage de la transmission sans démontage de la seconde ligne d'arbre vilebrequin (5),
en ce qu'un palier (22) porte une bague de fixation (25) formant le logement de la bague extérieure (26) d'un roulement (23) dont la bague intérieure (27) est fixée sur le manchon (28) de manière à maintenir l'arbre de transmission (17),
en ce qu'une entretoise (29) s'étend entre la bague intérieure (27) du roulement (23) et la bague intérieure du roulement à contact oblique (16), cette entretoise compensant l'espace séparant entre lesdites bagues et maintenant axialement la bague de roulement à contact oblique (16) contre un épaulement que présente le manchon (28),
en ce qu'un seul écrou (30) assure la fixation des bagues intérieures du roulement (23) et du roulement à contact oblique (16) et de l'entretoise (29) sur le manchon (28),
en ce que l'arbre de transmission (17) présente du côté de la bague de fixation (25) des cannelures hélicoïdales ou droites (31) sur lesquelles vient s'emmancher le tube coulissant (32) présentant sur sa face interne des cannelures hélicoïdales ou droites (33) de manière à coulisser hélicoïdalement ou linéairement sur l'arbre de transmission (17),
en ce que la manchon (28) comporte sur sa face interne des cannelures hélicoïdales (35) dont l'hélice est contraire à celle des cannelures de l'arbre de transmission lorsque ces dernières sont hélicoïdales,
en ce que le tube coulissant (32) présente une extrémité dégagée en permanence hors du manchon (28), ladite extrémité étant solidaire d'une bague intérieure d'un roulement (36) à deux rangées à contacts obliques, la bague extérieure du roulement (36) étant solidaire d'une pièce d'attache (37) du vérin, et
en ce que les cannelures hélicoïdales sont agencées de sorte que le tube coulissant (32) en se déplaçant hors du manchon diminue l'avance angulaire de la manivelle de la seconde ligne d'arbre à vilebrequin (5) par rapport à la manivelle de la première ligne d'arbre à vilebrequin (4).

4. Moteur à combustion interne à quatre temps suivant l'une des revendications 1 à 3, caractérisé en ce que l'allumage est commandé et comprend au moins une bougie d'allumage dans l'espace mort (40), l'allumage étant effectué en synchronisme à demi-vitesse avec la première ligne d'arbre à vilebrequin (4).

5. Moteur à combustion interne à quatre temps suivant l'une des revendications 1 à 4, caractérisé en ce que le rapport entre les cylindrées des deux cylindres groupés (2 et 3) se situe entre 2,5 et 5.

6. Moteur à combustion interne à quatre temps suivant la revendication 3, caractérisé en ce que l'engrenage (20) porté par le manchon (28) comporte un nombre de dents respectivement pair ou impair, lorsque le nombre de dents des cannelures entre l'arbre de transmission (17) et le tube coulissant (32) et le nombre de dents des cannelures des extrémités jointives de l'arbre de transmission (17) et de l'arbre (18) de la seconde ligne d'arbre vilebrequin (5) sont respectivement impairs ou pairs.

## Patentansprüche

1. Viertakt-Verbrennungsmotor, mit einer Ansaugphase, einer Verdichtungsphase, einer Entspannungsphase und einer Ausstoßungsphase, wobei dieser Motor aufweist:
- Kolben (6, 8), die eine Hin- und Herbewegung ausführen, mit Verdichtungs- oder Fremdzündung;
- zwei Kurbelwellen-Wellenstränge, von denen ein erster (4) eine Kurbel mit großem Hub aufweist, während der zweite (5) eine Kurbel mit einem Hub aufweist, der kleiner als der Hub der Kurbel des ersten Kurbelwellen-Wellenstrangs ist, wobei die Kurbelwellen-Wellen (4, 5) bei gleicher Drehzahl über ein Getriebe (19, 20, 21) und eine Übertragung mit variabler Einstellung miteinander gekuppelt sind;
- eine Gruppe von Zylindern (2, 3), von denen jeder über einem der Kurbelwellen-Wellenstränge (4, 5) angeordnet ist, wobei diese Gruppe kleine Zylinder (3) aufweist, die einen Hubraum haben, der kleiner als derjenige von großen Zylindern (2) ist, wobei jeder große Zylinder über einen toten Raum (40) mit einem kleinen Zylinder (3) in Verbindung steht, so daß eine Gruppe von zwei Zylindern (3, 4) gebildet wird, die miteinander so in Verbindung stehen, daß die Gase unabhängig von der Position der Kolben (6, 8), die in den Zylindern (2, 3) verschoben werden, von einem Zylinder in den anderen strömen können, wobei jeder Kolben einer Pleuelstange (9) zugeordnet ist, die mit einer Kurbel einer Kurbelwelle zusammenwirkt, wobei die Kurbel des zweiten Kurbelwellen-Wellenstrangs (5), die die Pleuelstange (9) des Kolbens (8) betätigt, in dem kleinen Zylinder (3) verschoben wird, während die Kurbel des ersten Kurbelwellen-Wellenstrangs (4), die die Pleuelstange (7) des Kolbens (6) betätigt, in dem großen Zylinder (2) verschoben wird;
- eine Nockenwelle, die bei halber Drehzahl mit dem ersten Kurbelwellen-Wellenstrang (4) in Eingriff steht, um die periodische Verbindung der Gruppen von zwei Zylindern (2, 3) mit Einlaßleitungen (11) und Ausstoßungsleitungen (12) mittels Einlaßventilen (13) und Auslaßventilen (14) zu vorgegebenen Zeitpunkten des Viertaktzyklus sicherzustellen,
wobei die Übertragung mit variabler Einstellung einen Steuermechanismus umfaßt, um die Winkeleinstellung der Kurbel des zweiten Kurbelwellen-Wellenstrangs (5) bezüglich der Kurbel des ersten Kurbelwellen-Wellenstrangs (4) zu variieren mittels eines hydraulischen Kraftverstärkers, der einen auf die Übertragung wirkenden Servozylinder umfaßt, wobei die Übertragung ermöglicht, in der Verdichtungs-Endphase des Kolbens (6) des großen Zylinders (2) das Volumenverhältnis des Motors zwischen einem minimalen Volumenverhältnis und einem maximalen Volumenverhältnis zu ändern, wobei das minimale und das maximale Volumenverhältnis abhängen von
a) dem Verhältnis zwischen dem Hubraum des großen Zylinders (2) und dem Hubraum des kleinen Zylinders (3), und
b) dem Verhältnis zwischen einerseits dem Gesamtvolumen des kleinen Zylinders und des großen Zylinders, und andererseits dem Volumen des toten Raums (40) und einem zusätzlichen Volumen, das in dem kleinen Zylinder (3) in der Verdichtungs-Endphase des Kolbens (6) des großen Zylinders (2) erzeugt wird, wobei die Übertragung mit variabler Einstellung die Winkelvoreilung der Kurbel des zweiten Kurbelwellen-Wellenstrangs (5) bezüglich der Kurbel des ersten Kurbelwellen-Wellenstrangs (4) festlegt, um die Volumenverhältnisse zu erhalten, wobei die Winkelvoreilung variiert zwischen einer maximalen Winkelvoreilung, bei der in der Verdichtungs-Endphase des Kolbens (6) des großen Zylinders (2) mindestens ein Winkel von 90° zwischen der Pleuelstange (9) des Kolbens (8) des kleinen Zylinders (3) und der Kurbel des zweiten Kurbelwellen-Wellenstrangs (5) gebildet wird, um das minimale Volumenverhältnis festzulegen, und einer minimalen Winkelvoreilung, bei der der Winkel der Winkelvoreilung in der Verdichtungs-Endphase des Kolbens (6) des großen Zylinders (2) der Positionierung des Kolbens (8) in dem kleinen Zylinder entspricht, um das zusätzliche Volumen zu erzeugen, das erforderlich ist, um das maximale Volumenverhältnis zu erhalten, wobei die Kurbel des zweiten Kurbelwellen-Wellenstrangs (5) einen Winkel mit der Pleuelstange (9) des Kolbens (8) des kleinen Zylinders (3) bildet.

2. Viertakt-Verbrennungsmotor gemäß Anspruch 1, bei dem die Kurbelwelle des ersten Kurbelwellen-Wellenstrangs (4) bei ihrer Rotation durch einen oberen Totpunkt und einen unteren Totpunkt hindurchgeht, dadurch gekennzeichnet, daß
die Gesamtheit der Gruppenzylinder (2, 3), die parallele und angenäherte Positionen haben, und die zwei Kurbelwellen-Wellenstränge (4, 5) so angeordnet sind, daß sie einen minimalen Arbeitsraum der zwei Kurbelwellen-Wellenstränge definieren, so daß ein minimales Verhältnis der Hubräume von zwei Gruppenzylindern (2, 3) erhalten wird, und daß
die Übertragung mit variabler Einstellung einen Verschiebungshub aufweist, der sich zwischen einem Hubanfang und einem Hubende erstreckt, wobei das minimale Volumenverhältnis von zwei Gruppenzylindern (2, 3) am Hubende der Übertragung mit variabler Einstellung erhalten wird, und dieses Volumenverhältnis nach der folgenden Formel berechnet wird:$\frac{\text{V1 + [V2 - Vr(α maximal)] + ve}}{\text{ve + Va(α maximal)}} \text{= P minimal}$
wobei bedeuten:
V1 : Hubraum des größeren Zylinders (2) von zwei Gruppenzylindern (2, 3).
V2 : Hubraum des kleineren Zylinders (3) der zwei Gruppenzylinder (2, 3).
ve : Volumen des toten Raums (40) der zwei Gruppenzylinder (2, 3), das den Transfer von Gas zwischen den Zylindern (2, 3) ohne übermäßige Drosselung ermöglicht.
α maximal: Winkelvoreilung der Kurbel des zweiten Kurbelwellen-Wellenstrangs (5) am Hubende der Übertragung mit variabler Einstellung.
Vr (α maximal) : Luftzurückdrängungsvolumen am Hubende der Übertragung mit variabler Einstellung, definiert durch die Winkelvoreilung der Kurbelwelle des zweiten Kurbelwellen-Wellenstrangs (5), wenn sich die Kurbel des Kurbelwellen-Wellenstrangs (4) in der Endphase des Einlasses in dem unteren Totpunkt befindet.
Va (α maximal): Zusätzliches Volumen, das zu dem Volumen des toten Raums (40) hinzukommt, am Hubende der Übertragung mit variabler Einstellung, definiert durch die Winkelvoreilung der Kurbelwelle des zweiten Kurbelwellen-Wellenstrangs (5), wenn sich die Kurbel des ersten Wellenstrangs (4) in der Endphase der Verdichtung an dem oberen Totpunkt befindet.

3. Viertakt-Verbrennungsmotor gemäß Anspruch 1 oder 2, dadurch gekennzeichnet,
daß die Übertragung mit variabler Einstellung drei übereinander angeordnete, konzentrische Elemente aufweist, nämlich ein inneres Element, das von einer Übertragungswelle (17) gebildet wird, ein äußeres Element, das von einer Muffe (28) gebildet wird, die ein Zahnrad (20) zum Kuppeln der zwei Kurbelwellen-Wellenstränge (4, 5) trägt, und ein Zwischenelement, das zwischen dem inneren und dem äußeren Element gelegen ist und von einem bezüglich des inneren und des äußeren Elements verschiebbaren Rohr (32) gebildet wird, wobei die Muffe (28) in einem Wandlager (15) mittels eines zweireihigen schrägkontakt-Wälzlagers (16) festgehalten wird,
daß der zweite Kurbelwellen-Wellenstrang (5) eine Welle (18) aufweist, deren eines Ende an ein Ende der Übertragungswelle (17) angrenzt, wobei die Enden mit geraden äußeren bzw. inneren Riefelungen versehen sind, um ihre Kupplung und die automatische Zentrierung der drei Elemente bezüglich der Welle (18) des zweiten Kurbelwellen-Wellenstrangs (5) bei der Befestigung des Wandlagers (15) auf einer Öffnung des Motorblocks zu ermöglichen, und um den Ausbau der Übertragung ohne Ausbau des zweiten Kurbelwellen-Wellenstrangs (5) zu ermöglichen,
daß ein Lager (22) einen Befestigungsring (25) trägt, der den Sitz des äußeren Rings (26) eines Wälzlagers (23) bildet, dessen innerer Ring (27) auf der Muffe (28) so befestigt ist, daß die Übertragungswelle (17) festgehalten wird,
daß sich ein Abstandsstück (29) zwischen dem inneren Ring (27) des Wälzlagers (23) und dem inneren Ring des Schrägkontakt-Wälzlagers (16) erstreckt, wobei dieses Abstandsstück den Zwischenraum zwischen den Ringen ausgleicht und den Ring des Schrägkontakt-Wälzlagers (16) in axialer Richtung gegen eine Schulter der Muffe (28) festhält,
daß eine einzige Mutter (30) die Befestigung der inneren Ringe des Wälzlagers (23) und des Schrägkontakt-Wälzlagers (16) und des Abstandsstücks (29) auf der Muffe (28) sicherstellt,
daß die Übertragungswelle (17) auf der Seite des Befestigungsrings (25) schraubenförmige Riefelungen oder gerade Riefelungen (31) aufweist, auf die das verschiebbare Rohr (32), das auf seiner inneren Fläche schraubenförmige Riefelungen oder gerade Riefelungen (33) aufweist, aufgeschoben wird, so daß es schraubenförmig oder geradlinig auf der Übertragungswelle (17) gleitet,
daß die Muffe (28) auf ihrer inneren Fläche schraubenförmige Riefelungen (35) aufweist, deren Schraubensinn entgegengesetzt zu dem Schraubensinn der Riefelungen der Übertragungswelle ist, wenn diese letzteren schraubenförmig sind,
daß das verschiebbare Rohr (32) ein Ende aufweist, das dauernd aus der Muffe (28) herausragt, wobei dieses Ende mit einem inneren Ring eines zweireihigen schrägkontakt-Wälzlagers (36) fest verbunden ist, wobei der äußere Ring des Wälzlagers (36) mit einem Befestigungsteil (37) des Hubzylinders fest verbunden ist, und
daß die schraubenförmigen Riefelungen so angeordnet sind, daß bei einer Verschiebung des verschiebbaren Rohrs (32) aus der Muffe heraus die Winkelvoreilung der Kurbel des zweiten Kurbelwellen-Wellenstrangs (5) bezüglich der Kurbel des ersten Kurbelwellen-Wellenstrangs (4) verringert wird.

4. Viertakt-Verbrennungsmotor gemäß einem der Ansprüche 1 bis 3, dadurch gekennzeichnet, daß die Zündung eine Fremdzündung ist und mindestens eine Zündkerze in dem toten Raum (40) aufweist, wobei die Zündung bei halber Drehzahl synchron mit dem ersten Kurbelwellen-Wellenstrang (4) erfolgt.

5. Viertakt-Verbrennungsmotor gemäß irgendeinem der Ansprüche 1 bis 4, dadurch gekennzeichnet, daß das Verhältnis zwischen den Hubräumen der zwei Gruppenzylinder (2 und 3) zwischen 2,5 und 5 liegt.

6. Viertakt-Verbrennungsmotor gemäß Anspruch 3, dadurch gekennzeichnet, daß das von der Muffe (28) getragene Zahnrad (20) eine gerade bzw. ungerade Anzahl von Zähnen umfaßt, wenn die Anzahl der Zähne der Riefelungen zwischen der Übertragungswelle (17) und dem verschiebbaren Rohr (32), und die Anzahl der Zähne der Riefelungen der aneinandergrenzenden Enden der Übertragungswelle (17) und der Welle (18) des zweiten Kurbelwellen-Wellenstrangs (5) ungerade bzw. gerade ist.

## Claims

1. A four-stroke internal combustion engine having an intake phase, a compression phase, an expansion phase and an exhaust phase, said engine including :
- reciprocating pistons (6, 8), provided with self-ignition or spark ignition means;
- two crankshafts, the first crankshaft (4) having a long-stroke crank and the second crankshaft (5) having a crank with a stroke shorter than that of the first crankshaft, said crankshafts (4, 5) being coupled at the same rotational speed via a gear train (19, 20, 21) and a variably timed transmission;
- a number of cylinders (2, 3), arranged each above one of the two crankshafts (4, 5), said arrangement including small cylinders (3) with a displacement smaller than that of the larger cylinders (2), each larger cylinder communicating with a smaller cylinder (3) via a clearance space (40), so as to form a group of two cylinders (3, 4) in communication with each other, so as to enable gases to flow from one cylinder to the other, irrespective of the position of the pistons (6, 8) in each of said cylinders (2, 3), each piston being associated to a connecting rod (9) coacting with a crank of a crankshaft, the crank of the second crankshaft (5) coacting with the connecting rod (9) of the piston (8) in the smaller cylinder (3), and the crank of the first crankshaft (4) coacting with the connecting rod (7) of the piston (6) in the larger cylinder (2);
- a camshaft in mesh, at half speed, with the first crankshaft (4), so as to connect periodically groups of two cylinders (2, 3) with intake and exhaust pipes (11, 12) via intake and exhaust valves (13, 14), at definite moments of the four-stroke cycle,
in which the variably timed transmission has a control mechanism to vary the lead angle between the crank of the second crankshaft (5) and the crank of the first crankshaft (4), by means of a hydraulic force amplifier having a controlled thrustor acting on the transmission, said transmission altering at the end of the compression phase of the piston (6) in the larger cylinder (2), the compression ratio of the engine between a minimum and a maximum, said minimum and maximum compression ratios depending on :
a) the ratio between the displacement of the larger cylinder (2) and the displacement of the smaller cylinder (3), and
b) the ratio between, on the one hand, the total volume of the smaller cylinder and the larger cylinder and between, on the other hand, the volume of the clearance space (40) and an additional volume created in the smaller cylinder (3) at the end of the compression phase of the piston (6) in the larger cylinder (2), the variably timed transmission adjusting the lead angle between the crank of the second crankshaft (5) and the crank of the first crankshaft (4), so as to obtain said compression ratios, said lead angle varying between a maximum so that an angle of at least 90° is obtained between the connecting rod (9) of the piston (8) in the smaller cylinder (3) and the crank of the second crankshaft (5), at the end of the compression phase of the piston (6) in the larger cylinder (2), in order to define the minimum compression ratio, and a minimum so that the lead angle corresponds, at the end of the compression phase of the piston (6) in the larger cylinder (2), to the appropriate position of the piston (8) in the smaller cylinder (3) to create the additional volume required to obtain the maximum compression ratio, the crank of the second crankshaft (5) forming an angle with the connecting rod (9) of the piston (8) in the smaller cylinder (3).

2. A four-stroke internal combustion engine according to claim 1, for which the crank of the first crankshaft (4) passes through a top dead center and a bottom dead center during its rotation, in which the paired cylinders (2, 3) with parallel and close positions and the two crankshafts (4, 5) are arranged to define a minimum working space of the two crankshafts, so that a minimum compression ratio between the paired cylinders (2, 3) is obtained, and in which the variably timed transmission travels between a start-of-travel position and an end-of-travel position, the minimum compression ratio of the paired cylinders (2, 3) being obtained at the end-of-travel of the variably timed transmission and calculated according to the following formula :$\frac{\text{V1 +[V2 - Vr (α maximum)] +ve}}{\text{ve +Va (α maximum)}} \text{=} \text{P minimum}$ in which
V1 : displacement of the larger cylinder (2) of the paired cylinders (2, 3)
V2 : displacement of the smaller cylinder (3) of the paired cylinders (2, 3)
ve : volume of the clearance space (40) of the paired cylinders (2, 3) required for gas transfer between the cylinders (2, 3), without excessive lamination.
α maximum : lead angle of the crank of the second crankshaft (5), at the end-of-travel of the variably timed transmission
Vr (α maximum) : compressed air volume at the end-of-travel of the variably timed transmission, defined by the lead angle of the crank of the second crankshaft (5), when the crank of the first crankshaft (4) is located at its bottom dead center, at the end of the intake phase
Va (α maximum) : additional volume added to the clearance space volume (40), at the end-of-travel of the variably timed transmission, defined by the lead angle of the crank of the second crankshaft (5), when the crank of the first crankshaft (4) is located at its top dead center, at the end of the compression phase.

3. A four-stroke internal combustion engine according to claim 1 or 2, in which the variably timed transmission includes three superposed concentric members, i.e. an inner member constituted by a drive shaft (17), an outer member constituted by a sleeve (28) supporting a gear (20) for coupling the two crankshafts (4, 5), and an intermediate member located between said inner and outer members and constituted by a tube (32) which slides with respect to said inner and outer members, the sleeve (28) being held in a bearing plate (15) by means of a double-row angular contact bearing (16),
in which the shaft (18) of the second crankshaft (5) has one end which abutes one end of the drive shaft (17), said ends having straight male splines and corresponding female splines, so as to enable their coupling and self-centering of the three members with respect to the shaft (18) of the second crankshaft (5) when the bearing plate (15) is engaged in an opening of the engine unit, and enable the transmission to be removed without having to remove the second crankshaft (5),
in which a bearing (22) has a mounting ring (25) which forms the housing of the outer ring (26) of a bearing (23), the inner ring (27) of which is mounted on the sleeve (28) so as to hold the drive shaft (17),
in which a spacer (29) extends between the inner ring (27) of the bearing (23) and the inner ring of the angular contact bearing (16), said spacer serving to take up the space between said rings and holding axially the ring of the angular contact bearing (16) against a shoulder of the sleeve (28),
in which a single nut (30) holds the inner rings of the bearing (23) and of the angular contact bearing (16) and the spacer (29) on the sleeve (28),
in which the drive shaft (17) has, on the side of the mounting ring (25), helical or straight splines (31) onto which the sliding tube (32) is engaged, the inner surface of which has helical or straight splines (33) so as to enable said tube (32) to travel helically or linearly along the drive shaft (17),
in which the inner surface of the sleeve (28) has helical splines (35), the helix of which is contrary to that of the splines of the drive shaft when the latter are helical,
in which the sliding tube (32) has one end permanently free outside the sleeve (28), said end being held by an inner ring of a double-row angular contact bearing (36), the outer ring of said bearing (36) being rigidly connected to a holding member (37) of the thrustor, and
in which the helical splines are arranged so that when the sliding tube (32) travels out of the sleeve, said tube reduces the lead angle between the crank of the second crankshaft (5) and the crank of the first crankshaft (4).

4. A four-stroke internal combustion engine according to any claim 1 to 3, in which the spark ignition means includes at least one spark plug in the clearance space (40), the ignition being effected in sychronism, at half speed, with the first crankshaft (4).

5. A four-stroke internal combustion engine according to any claim 1 to 4, in which the ratio between the displacements of the paired cylinders (2, 3) is between 2.5 and 5.

6. A four-stroke internal combustion engine according to claim 3, in which the gear (20) supported by the sleeve (28) has respectively an even or uneven number of teeth when the number of teeth of the splines between the drive shaft (17) and the sliding tube (32) and the number of teeth of the splines at the abuting ends of the drive shaft (17) and of the shaft (18) of the second crankshaft (5) are respectively uneven or even.
